# EUROPÄISCHE PATENTSCHRIFT

(11) **EP 4 251 552 B1**
(45) Veröffentlichungstag und Bekanntmachung des Hinweises auf die Patenterteilung: **02.10.2024**
(21) Anmeldenummer: 21816431.7
(22) Anmeldetag: 23.11.2021
(51) Int. Cl.: B66B 11/02, B66B 19/00

(54) **KABINENBODEN FÜR EINE AUFZUGSKABINE UND VERFAHREN ZUR MONTAGE EINER AUFZUGSKABINE**
CABIN FLOOR FOR AN ELEVATOR CABIN AND METHOD FOR ASSEMBLING AN ELEVATOR CABIN
PLANCHER DE CABINE POUR UNE CABINE D'ASCENSEUR ET PROCÉDÉ D'ASSEMBLAGE D'UNE CABINE D'ASCENSEUR

(30) Priorität: 30.11.2020 EP 20210527
(43) Veröffentlichungstag der Anmeldung: 04.10.2023
(73) Patentinhaber: INVENTIO AG, 6052 Hergiswil (CH)
(72) Erfinder: LO JACONO, Romeo, 6929 Gravesano (CH); CARRARA, Elena, 6005 Luzern (CH); STEINER, Kurt, 6030 Ebikon (CH); HART, Stephen, 6003 Luzern (CH); GIMENO, Luis, 50008 Zaragoza (ES); HÄDERER, Johannes, 6043 Adligenswil (CH)
(74) Vertreter: Inventio AG
(86) Internationale Anmeldenummer: PCT/EP2021/082600
(87) Internationale Veröffentlichungsnummer: WO 2022/112211

(56) Entgegenhaltungen:
- WO-A1-2015/045097
- WO-A2-2006/026872
- CN-U- 211 198 292
- DE-T5- 112014 007 283
- JP-A- H11 246 148
- US-A1- 2019 071 283

## Beschreibung

Die Erfindung betrifft einen Kabinenboden für eine Aufzugskabine und ein Verfahren zur Montage einer Aufzugskabine.

Aufzugsanlagen zur Beförderung von Personen und Gütern enthalten Aufzugskabinen, die in einem Aufzugsschacht auf und ab bewegbar sind. Die Aufzugskabinen können über Tragmittel, beispielsweise in Form von Tragseilen oder Tragriemen, mittels einer Antriebseinheit bewegt werden. Bei selbsttragenden Aufzugskabinen sind keine Kabinenrahmen notwendig. Zur Montage solcher Aufzugskabinen wird der Kabinenboden in die Schachtgrube gebracht. Danach können zur Fertigstellung der Aufzugskabine die Kabinenseitenwände und die Decke montiert werden. Häufig vor kommt es vor, dass der Schachtboden nicht ganz eben ist. Es besteht daher ein Bedarf, solche Bodenunebenheiten auszugleichen oder aus anderen Gründen eine Nivellierung des Kabinenbodens vorzunehmen.

Aus der DE 11 2014 007283 T5, die den Oberbegriff des Anspruchs 1 offenbart, ist ein Kabinenboden für eine Aufzugskabine bekannt geworden. Der Kabinenboden ist Bestandteil einer Aufzugskabinenkomponenten-Anordnung, in welcher der Kabinenboden zum Verpacken und Transportieren zusammen mit einer Kabinendeckeneinheit in einem gestapelten Zustand untergebracht ist. Die Aufzugskabinenkomponenten-Anordnung umfasst Verbindungsglieder mit Einstell-Buchsenabschnitten, welche um 180° gedreht werden müssen. Nachdem das Verbindungsglied gedreht worden ist, verschiebt sich der Einstell-Buchsenabschnitt aus einer nach oben gerichteten Orientierung in eine nach unten gerichtete Orientierung. Der Einstell-Buchsenabschnitt umfasst einen rohrförmigen Abschnitt und einen Bolzenabschnitt, der in den rohrförmigen Abschnitt eingeführt und der aus dem rohrförmigen Abschnitt herausgezogen werden kann. Über einen Bolzenkopfabschnitt des Bolzenabschnitts kann die Position des Bolzenabschnitts so eingestellt werden, dass, wenn die Kabinenbodeneinheit auf der Schachtgrubenfläche platziert ist, die Kabinenbodeneinheit horizontal ist.

Es ist eine Aufgabe der vorliegenden Erfindung, die Nachteile des Bekannten zu vermeiden und insbesondere einen Kabinenboden zu schaffen, mit dem auf einfache und effiziente Art und Weise eine Nivellierung des Kabinenbodens vorgenommen werden kann.

Diese und andere Aufgaben werden erfindungsgemäss mit dem Kabinenboden mit den Merkmalen des Anspruchs 1 gelöst. Der Kabinenboden für eine Aufzugskabine umfasst ein flächiges Basisteil zum Vorgeben eines Begehungsbereichs für Passagiere im Innenraum der Aufzugskabine. Dadurch, dass am Basisteil Montagefüsse angeordnet sind, wobei zum Ausrichten des Basisteils in eine horizontale Lage wenigstens einer der Montagefüsse und vorzugsweise jeder der Montagefüsse ein höhenverstellbarer Montagefuss ist, einfache und effiziente Art und Weise eine Nivellierung des Kabinenbodens vorgenommen werden. Am Basisteil können auch Montagefussaufnahmen zum Aufnehmen der Montagefüsse vorgesehen sein, so dass am Basisteil Montagefüsse anordbar sind. Über die Montagefüsse kann der Kabinenboden während einer Montagephase an einem Schachtboden eines Aufzugsschachtes der Aufzugsanlage abgestützt oder abgestellt sein. Mit dem höhenverstellbaren Montagefuss kann somit die lokale vertikale Lage des Basisteils im Bereich des jeweiligen Montagefusses eingestellt werden. Die Höhenverstellung betrifft mit anderen Worten den Abstand zwischen Basisteil und Schachtboden.

Je nachdem in welche Richtung die Einstellung am jeweiligen höhenverstellbaren Montagefuss vorgenommen wird, kann dieser Abstand vergrössert oder verkleinert werden und somit die gewünschte Höhe eingestelllt werden.

Die Montagefüsse können nach Beendigung der Montagephase gegebenenfalls wieder entfernt werden. Die Montagefüsse können aber auch permanent am Basisteil angeordnet sein.

Das Basisteil ist zum Beispiel ein Bauteil in Verbundstruktur- oder Sandwich-Bauweise wie es zum Beispiel aus der EP 1 004 538 A1 bekannt geworden ist. Das Basisteil umfasst eine Grundplatte, eine Deckplatte und einen dazwischenliegenden Verbundstruktur-Kern. Der Verbundstruktur-Kern, der die Verbindung zwischen Grund- und Deckplatte bildet, kann aus einer Vielzahl von hochkant stehenden, sich kreuzenden Lamellen in Form eines Gitterrosts aufgebaut sein, die in geeigneter Weise mit der Grund- und der Deckplatte fest verbunden sind. Selbstverständlich kann das Basisteil auch auf andere Art und Weise aufgebaut sein. Zum Beispiel könnte der Kern durch eine oder mehrere Schichten von wabenartigen Strukturen gebildet sein. Anstelle des vorgängig erwähnten bevorzugt flächigen Basisteils mit Grundplatte zum Bilden einer Unterseite und Deckplatte zum Bilden einer Oberseite sind auch andere Kabinenboden-Formen, wie etwa die in der WO 2006/026872 A2 gezeigte, von der Seite her gesehene trapezartige Formgebung, in Kombination mit den hier beschriebenen höhenverstellbaren Montagefüssen denkbar.

Zum Schaffen einer im Wesentlichen quaderförmigen Aufzugskabine kann das Basisteil in der Draufsicht eine rechteckige Form aufweisen. Vor allem in diesem Fall ist es vorteilhaft, wenn vier Montagefüsse vorgesehen sind, die in den Eckbereichen des Basisteils angeordnet sind. In den Eckbereichen des Basisteils können weiter Montagefussaufnahmen vorgesehen sein. Die Anordnung im Eckbereich erfasst dabei eine Anordnung der Montagefüsse in der Nähe oder benachbart zu den Ecken des Basisteils. Es ist somit nicht erforderlich, dass die Montagefüsse unmittelbar an der geometrischen Ecke positioniert sind. Die Montagefüsse können dabei innerhalb oder ausserhalb der vertikalen Projektion des Basisteils positioniert sein.

Der Kabinenboden kann somit während der Montagephase über bevorzugt vier höhenverstellbare Montagefüsse am Schachtboden abgestützt sein. Alternativ zur Anordnung in den Ecken wäre es auch denkbar, die Montagefüsse mittig an den vier Rechteckseiten des Basisteils anzuordnen.

Der jeweilige höhenverstellbare Montagefuss ist derart ausgestaltet und kann dabei bevorzugt manuell betätigbar sein, dass die Höhenverstellung vom Basisteil her erfolgen kann. Anstelle der manuellen Betätigung ist es alternativ auch denkbar, die Höhenverstellung unter Verwendung von Antrieben durchzuführen. Derart motorisch antreibbare Montagefüsse könnten auch per Fernsteuerung betätigt werden.

Der jeweilige höhenverstellbare Montagefuss kann zur Höhenverstellung mittels mechanischen Mitteln, zum Beispiel mittels eines Schraubgetriebes, in vertikaler Richtung nach oben und unten bewegt werden. Alternativ zum Schraubgetriebe kommen auch andere mechanische Mittel, wie etwa ein Ratschenmechanismus, eine Schlittenführung, eine Kurbelvorrichtung, eine Rastvorrichtung, ein teleskopierbarer Stab oder eine Schlittenführung infrage. Anstelle von mechanischen Mitteln sind auch hydraulische oder pneumatische Mittel zur Höhenverstellung des Montagefusses denkbar.

Der Montagefuss kann über eine Gewindespindel höhenverstellbar sein. Solche Gewindespindeln sind kostengünstig und zeichnen sich durch eine robuste und einfache Handhabung aus. Der mittels der Gewindespindel betreibbare höhenverstellbare Montagefuss kann so einfach auf die gewünschte Höhe eingestellt werden.

Der jeweilige höhenverstellbare Montagefuss kann eine Gewindestange aufweisen, die in einem dem Basisteil zugeordneten, zur Gewindestange korrespondierenden Innengewinde zum Bilden der Gewindespindel aufgenommen oder aufnehmbar ist. Der Montagefuss kann somit als Spindelschraube ausgeführt sein. Die Gewindestange erstreckt sich, während der Montagephase und wenn sie am Basisteil angeordnet ist, vorzugsweise in vertikaler Richtung. Das Innengewinde kann die vorgängig erwähnte Montagefussaufnahme bilden.

Seitlich am Basisteil können Abstandelemente zur Positionierung der Montagefüsse ausserhalb einer vertikalen Projektion des Basisteils befestigt oder angeformt sein. Die Abstandelemente können dabei die Innengewinde enthalten, in denen Gewindestangen der Montagefüsse aufgenommen oder aufnehmbar sind. Die Abstandelemente sind beispielsweise Winkelstücke, die an vertikalen Seitenwandabschnitten des Basisteils befestigt sind

Aus Platzgründen kann es vorteilhaft sein, wenn die Montagefüsse innerhalb einer vertikalen Projektion des Basisteils positioniert sind. Zur Positionierung der Montagefüsse innerhalb der vertikalen Projektion des Basisteils kann das Basisteil darin intergierte Innengewinde aufweisen, in die jeweils zugehörige Gewindestangen zur Bildung der höhenverstellbaren Montagefüssen aufgenommen oder aufnehmbar sind. Das Basisteil kann hierfür innenseitige Löcher in den Eckbereichen, aufweisen, in die die Gewindestangen durchgeführt sind, wobei die Löcher zum Bilden der Gewindespindel wenigstens abschnittsweise Innengewinde aufweisen können. Die vorerwähnte Grundplatte des Basisteils kann je Montagefuss hierzu ein Loch aufweisen, in das die Gewindestangen durch- oder eingeführt ist.

Für einen sicheren Stand kann es vorteilhaft sein, wenn an den unteren, dem Schachtboden zugewandten Enden der jeweiligen Gewindestangen stempelartig ausgebildete Auflageelemente zur Vergrösserung der Auflagefläche zum Schachtboden angeordnet sind. Diese Auflageelemente können beispielsweise über Kugellager gelenkig mit den Gewindestangen verbunden sein.

Am oberen Ende der Gewindestangen können Eingriffs- oder Betätigungsmittel wie etwa Werkzeugaufnahmen für Schraubenzieher oder Schraubenschlüssel, Stellschrauben mit getrennten Drehgriffen, Flügelschrauben oder Knebelschrauben angeordnet sein, wodurch die manuelle Betätigung der Gewindespindel zur Höhenverstellung des Montagefusses vereinfacht wird.

Sodann kann es vorteilhaft sein, wenn zum Sichern der Höheneinstellung an der Gewindestange jeweils eine Kontermutter angebracht ist.

Vorteilhaft kann es weiter sein, wenn zur Überprüfung der horizontalen Lage wenigstens eine Libelle an das Basisteil befestigt ist. Die Libelle kann dabei wenigstens temporär oder permanent am Basisteil befestigt sein. Die Libelle kann eine Dosenlibelle oder eine Röhrenlibelle sein. Die Libelle kann mittels einer Klebeverbindung am Basisteil befestigt sein. Bei Verwendung von Röhrenlibellen kann es vorteilhaft sein, wenn die Röhrenlibellen kreuzförmig zueinander angeordnet sind.

Ein weiterer Aspekt der Erfindung betrifft ein Verfahren zur Montage einer Aufzugskabine in einem Aufzugsschacht einer Aufzugsanlage gemäss Anspruch 9. Das Verfahren umfasst dabei folgende Schritte: (i) Einbringen eines Kabinenbodens, insbesondere des vorgängig beschriebenen Kabinenbodens, in den Aufzugsschacht, wobei der Kabinenboden auf dem Schachtboden abgesetzt wird; (ii) Nivellieren des über Montagefüsse auf dem Schachtboden stehenden Kabinenbodens, indem wenigstens ein am Kabinenboden angeordneter, höhenverstellbarer Montagefuss zur Höhenverstellung betätigt wird; und (iii) Anbau der Kabinenseitenwände und bevorzugt nachfolgend des Kabinendachs an den so nivellierten Kabinenboden.

Weitere Einzelmerkmale und Vorteile der Erfindung ergeben sich aus der nachfolgenden Beschreibung von Ausführungsbeispielen und aus den Zeichnungen. Es zeigen:
- Fig. 1: eine stark vereinfachte Darstellung eines Aufzugsschachtes mit einem auf den Schachtboden abgestellten Kabinenboden,
- Fig. 2: der Kabinenboden nach einem Nivellierungsvorgang,
- Fig. 3: der Kabinenboden mit daran angebauten Kabinenseitenwänden,
- Fig. 4: eine perspektivische Darstellung eines erfindungsgemässen Aufzugskabinenbodens, und
- Fig. 5: eine perspektivische Teilansicht auf einen Eckbereich eines Kabinenbodens gemäss einem alternativen Ausführungsbeispiel.

Fig. 1 zeigt einen unteren Bereich eines Aufzugsschachtes für eine insgesamt mit 1 bezeichnete Aufzugsanlage. Vorliegend weist die Aufzugsanlage 1 einen Aufzugsschacht mit einer geringen Grubentiefe auf. Auf dem Schachtboden des Aufzugsschachtes befindet sich ein mit 3 bezeichneter Kabinenboden. Der Kabinenboden besteht aus einem Basisteil 4, das einen Begehungsbereich für Passagiere vorgibt, und aus Montagefüssen 5, über die der Kabinenboden 3 auf dem Schachtboden abgestützt ist.

Zur Fertigung des Aufzugsschachtes wird häufig Beton eingesetzt. Es ist schwierig, den Schachtboden mit einer planen und horizontalen Oberfläche anzufertigen. Deshalb kann nach erstmaligem Absetzen der Kabinenboden sich in einer leichten Schieflage befinden. Dank höhenverstellbarer Montagefüsse 5 kann diese Schieflage behoben werden. Hierzu wird, wie beispielhaft in Fig. 2 gezeigt ist, der höhenverstellbare Montagefuss 5 in der Höhe verstellt, bis das Basisteil in die gewünschte horizontale Lage gebracht wird. Nachdem das Basisteil 4 ausgerichtet ist, kann die Montage der Aufzugskabine weitergeführt werden. Die Kabinenseitenwände 8 können nun an den so nivellierten Kabinenboden 3 gebaut werden. Nach dem Anbau der Kabinenseitenwände 8 kann schliesslich das mit strichlierten Linien angedeutete Kabinendach 9 auf die Kabinenseitenwände 8 angebracht werden.

Fig. 4 zeigt einen in der Draufsicht eine rechteckigen Kabinenboden mit vier in Eckbereichen angeordneten höhenverstellbaren Montagefüssen 5. Die jeweiligen Montagefüsse 5 sind über Abstandselemente 14 aussenseitig am Basisteil 4 in seinen Eckbereichen angeordnet. Die Abstandselemente 14 sind vorliegend als Winkelstücke ausgeführt, die an den vertikalen Seitenwandabschnitten 17 des Basisteils 4 befestigt sind. Im Ausführungsbeispiel gemäss Fig. 4 sind die höhenverstellbaren Montagefüsse ausserhalb der vertikalen Projektion des Basisteils 4 angeordnet. In Fig. 5 ist eine Variante gezeigt, bei der die höhenverstellbaren Montagefüsse 5 innerhalb der vertikalen Projektion des Basisteils angeordnet sind.

Die höhenverstellbaren Montagefüsse 5 sind derart ausgestaltet und manuell betätigbar, dass die Höhenverstellung vom Basisteil 4 her erfolgen kann. So kann die Schieflage (angedeutet durch den Neigungswinkel α des Kabinenbodens gegenüber der Horizontalen) aufgehoben werden. Im in Fig. 2 gezeigten Beispiel betätigt der Monteur die mit 5' bezeichnete linke höhenverstellbare Montagefuss. Der jeweilige Montagefuss 5, 5' ist zur Höhenverstellung mittels mechanischen Mitteln 10 z.B. mittels eines Schraubgetriebes in vertikaler Richtung noch oben und unten bewegbar.

Der Montagefuss 5 ist wie aus den beiden Ausführungsbeispielen gemäss der Figuren 4 und 5 hervorgeht, über eine Gewindespindel höhenverstellbar ist. Der höhenverstellbare Montagefuss 5 weist eine Gewindestange 11 auf, die in einem dem Basisteil 4 zugeordneten, zur Gewindestange korrespondierenden Innengewinde aufgenommen ist. Dank der in vertikaler Richtung verlaufenden Gewindestange 11 kann der Kabinenboden 3 beim jeweiligen Kabinenfuss örtlich gehoben oder abgesenkt und so präzise die gewünschte Höhe eingestellt werden.

Im Ausführungsbeispiel gemäss Fig. 4 enthalten die Abstandelemente 14 die Innengewinde, in denen Gewindestangen 11 der Montagefüsse 5 aufgenommen sind. An unteren, dem Schachtboden zugewandten Enden der Gewindestangen 11 können, wie Fig. 4 zeigt, stempelartig ausgebildete Auflageelemente 12 zur Vergrösserung der Auflagefläche zum Schachtboden 7 angeordnet sein. Zum Betätigen der Gewindespindel wird zum Beispiel mittels eines (hier nicht dargestellten) Werkzeuges das obere Gewindestangen-Ende einer der Gewindestangen 11 erfasst und wunschgemäss entweder im Uhrzeiger- oder im Gegenurzeigersinn zur Höhenverstellung gedreht.

Im Ausführungsbeispiel gemäss Fig. 5 weist das Basisteil darin integrierte bzw. innenseitig angeordnete Innengewinde auf, in die die jeweiligem Gewindestangen 11 aufgenommen sind. Im vorliegenden Ausführungsbeispiel weist eine an der Grundplatte 16 fixierte Schraubenmutter mit daran anschliessender Metallhülse das Innengewinde 13 auf. Am oberen Ende der Gewindestange 11 ist beispielhaft ein Schraubenkopf 18 für einen Imbusschlüssel vorgesehen. Selbstverständlich auch andere Eingriffs- oder Betätigungsmittel für die Höhenverstellung denkbar. Zum Beispiel kommen anstelle des bespielhaft gezeigten Schraubenkopfes Drehgriffe, Flügelschrauben oder Knebelschrauben als Betätigungsmittel in Frage.

Aus Fig. 5 ist entnehmbar, dass das Basisteil 4 ein flächiges Bauteil in Verbundstruktur- oder Sandwich-Bauweise ist. Das Basisteil 4 besteht im Wesentlichen aus der Grundplatte 16, einer Deckplatte 15 und einem dazwischenliegenden (nicht spezifisch dargestellten) Verbundstruktur-Kern.

Zur Überprüfung der horizontalen Lage können am Basisteil (nicht dargestellte) Libellen, zum Beispiel eine Dosenlibelle oder zwei kreuzförmig zueinander angeordnete Röhrenlibellen befestigt sein.

## Patentansprüche

1. Kabinenboden (3) für eine Aufzugskabine (2) mit einem Basisteil (4), wobei am Basisteil (4) Montagefüsse (5), über die der Kabinenboden während einer Montagephase an einem Schachtboden eines Aufzugsschachtes der Aufzugsanlage abstützbar oder abstellbar ist, angeordnet sind, wobei zum Ausrichten des Basisteils (4) in eine horizontale Lage wenigstens einer der Montagefüsse (5) und vorzugsweise jeder der Montagefüsse (5) ein höhenverstellbarer Montagefuss ist, wobei das Basisteil (4) ein flächiges Basisteil zum Vorgeben eines Begehungsbereichs für Passagiere im Innenraum der Aufzugskabine ist, **dadurch gekennzeichnet, dass** der jeweilige höhenverstellbare Montagefuss (5) derart ausgestaltet ist, dass die Höhenverstellung vom flächigen Basisteil (4) her erfolgen kann.

2. Kabinenboden nach Anspruch 1, **dadurch gekennzeichnet, dass** das Basisteil (4) zum Schaffen von im Wesentlichen quaderförmigen Aufzugskabinen (2) in der Draufsicht eine rechteckige Form aufweist und dass vier vorzugsweise in den Eckbereichen des Basisteils (4) angeordnete Montagefüsse (5) vorgesehen sind.

3. Kabinenboden nach Anspruch 1 oder 2, **dadurch gekennzeichnet, dass** der Montagefuss (5) über eine Gewindespindel (10) höhenverstellbar ist.

4. Kabinenboden nach einem der Ansprüche 1 bis 3, **dadurch gekennzeichnet, dass** der jeweilige höhenverstellbare Montagefuss (5) eine Gewindestange (11) aufweist.

5. Kabinenboden nach einem der Ansprüche 1 bis 4, **dadurch gekennzeichnet, dass** seitlich am Basisteil (4) Abstandelemente (14) zur Positionierung der Montagefüsse (5) ausserhalb einer vertikalen Projektion des Basisteils befestigt oder angeformt sind.

6. Kabinenboden nach einem der Ansprüche 1 bis 4, **dadurch gekennzeichnet, dass** zur Positionierung der Montagefüsse (5) innerhalb einer vertikalen Projektion des Basisteils das Basisteil (4) Innengewinde (13) aufweist, in die jeweils zugehörige Gewindestangen (11) zur Bildung der höhenverstellbaren Montagefüssen (5) aufgenommen oder aufnehmbar sind.

7. Kabinenboden nach einem der Ansprüche 1 bis 6, **dadurch gekennzeichnet, dass** an unteren, dem Schachtboden zugewandten Enden der Montagefüsse und insbesondere an unteren, dem Schachtboden zugewandten Enden der jeweiligen Gewindestangen (11) stempelartig ausgebildete Auflageelemente (12) zur Vergrösserung der Auflagefläche zum Schachtboden angeordnet sind.

8. Kabinenboden nach einem der Ansprüche 1 bis 7, **dadurch gekennzeichnet, dass** zur Überprüfung der horizontalen Lage wenigstens eine Libelle permanent oder wenigstens temporär für die Montagephase am Basisteil (4) befestigt ist.

9. Verfahren zur Montage einer Aufzugskabine (2) in einem Aufzugsschacht einer Aufzugsanlage (1), umfassend:
- Einbringen eines Kabinenbodens (3) in den Aufzugsschacht, wobei der Kabinenboden (3) auf dem Schachtboden abgesetzt wird, wobei der Kabinenboden (3) ein flächiges Basisteil (4) zum Vorgeben eines Begehungsbereichs für Passagiere im Innenraum der Aufzugskabine umfasst,
- Nivellieren des über Montagefüsse (5) auf dem Schachtboden stehenden Kabinenbodens (3), indem wenigstens ein höhenverstellbarer Montagefuss (5) betätigt wird und die Höhenverstellung vom flächigen Basisteil (4) her erfolgt,
- Anbau der Kabinenseitenwände (8) an den Kabinenboden (3).

## Claims

1. Car floor (3) for an elevator car (2) comprising a base part (4), installation feet (5) being arranged on the base part (4), via which installation feet the car floor can be supported or placed on a shaft floor of an elevator shaft of the elevator system during an installation phase, at least one of the installation feet (5) and preferably each of the installation feet (5) being a height-adjustable installation foot for aligning the base part (4) in a horizontal position,
the base part (4) being a flat base part for defining a region for passengers in the interior of the elevator car to walk on, **characterized in that** each height-adjustable installation foot (5) is designed such that the height can be adjusted from the flat base part (4).

2. Car floor according to claim 1, **characterized in that** the base part (4) has a rectangular shape in plan view in order to create substantially cuboid elevator cars (2), **and in that** four installation feet (5), preferably arranged in the corner regions of the base part (4), are provided.

3. Car floor according to either claim 1 or 2, **characterized in that** the installation foot (5) is height-adjustable by means of a threaded spindle (10).

4. Car floor according to any of claims 1 to 3, **characterized in that** each height-adjustable installation foot (5) comprises a threaded rod (11).

5. Car floor according to any of claims 1 to 4, **characterized in that** spacer elements (14) for positioning the installation feet (5) outside of a vertical projection of the base part are fastened or integrally formed laterally on the base part (4).

6. Car floor according to any of claims 1 to 4, **characterized in that,** in order to position the installation feet (5) within a vertical projection of the base part, the base part (4) has internal threads (13) into which associated threaded rods (11) are received or can be received in order to form the height-adjustable installation feet (5).

7. Car floor according to any of claims 1 to 6, **characterized in that** prop-like contact elements (12), for increasing the contact area with respect to the shaft floor, are arranged on lower ends of the installation feet facing the shaft floor and, in particular, on lower ends of each of the threaded rods (11) facing the shaft floor.

8. Car floor according to any of claims 1 to 7, **characterized in that** at least one spirit level is permanently or at least temporarily fastened to the base part (4) for the installation phase in order to test the horizontal position.

9. Method for installing an elevator car (2) in an elevator shaft of an elevator system (1), comprising:
- introducing a car floor (3) into the elevator shaft, wherein the car floor (3) is placed on the shaft floor, wherein the car floor (3) comprises a flat base part (4) for defining a region for passengers in the interior of the elevator car to walk on,
- leveling the car floor (3) standing on the shaft floor by means of installation feet (5), by actuating at least one height-adjustable installation foot (5) and adjusting the height from the flat base part (4),
- mounting the car side walls (8) on the car floor (3).

## Revendications

1. Plancher de cabine (3) pour une cabine d'ascenseur (2) comportant une partie formant base (4), dans lequel des pieds de montage (5) sont disposés sur la partie formant base (4), par l'intermédiaire desquels le plancher de cabine peut être soutenu ou mis en place, pendant une phase de montage, sur un fond de cage d'une cage d'ascenseur de l'installation d'ascenseur, dans lequel, pour orienter la partie formant base (4) dans une position horizontale, au moins l'un des pieds de montage (5) et de préférence chacun des pieds de montage (5) est un pied de montage réglable en hauteur,
dans lequel la partie formant base (4) est une partie formant base plate permettant de prédéfinir une zone de passage pour des passagers dans l'espace intérieur de la cabine d'ascenseur, **caractérisé en ce que** le pied de montage (5) respectif réglable en hauteur est conçu de telle sorte que le réglage en hauteur peut être effectué à partir de la partie formant base (4) plate.

2. Plancher de cabine selon la revendication 1, **caractérisé en ce que** la partie formant base (4) présente une forme rectangulaire en vue de dessus pour créer des cabines d'ascenseur (2) sensiblement parallélépipédiques **et en ce que** quatre pieds de montage (5) disposés de préférence dans les zones de coin de la partie formant base (4) sont prévus.

3. Plancher de cabine selon la revendication 1 ou 2, **caractérisé en ce que** le pied de montage (5) est réglable en hauteur par l'intermédiaire d'une broche filetée (10).

4. Plancher de cabine selon l'une des revendications 1 à 3, **caractérisé en ce que** le pied de montage (5) respectif réglable en hauteur présente une tige filetée (11).

5. Plancher de cabine selon l'une des revendications 1 à 4, **caractérisé en ce que** des éléments d'écartement (14) sont fixés ou réalisés latéralement sur la partie formant base (4) pour le positionnement des pieds de montage (5) en dehors d'une projection verticale de la partie formant base.

6. Plancher de cabine selon l'une des revendications 1 à 4, **caractérisé en ce que,** pour le positionnement des pieds de montage (5) à l'intérieur d'une projection verticale de la partie formant base, la partie formant base (4) présente des filetages intérieurs (13) dans lesquels des tiges filetées (11) respectivement associées sont reçues ou peuvent être reçues pour former les pieds de montage (5) réglables en hauteur.

7. Plancher de cabine selon l'une des revendications 1 à 6, **caractérisé en ce que** des éléments d'appui (12) réalisés à la manière d'un poinçon sont disposés aux extrémités inférieures, tournées vers le fond de cage, des pieds de montage et en particulier aux extrémités inférieures, tournées vers le fond de cage, des tiges filetées (11) respectives, pour augmenter la surface d'appui vers le fond de cage.

8. Plancher de cabine selon l'une des revendications 1 à 7, **caractérisé en ce que,** pour vérifier la position horizontale, au moins un niveau à bulle est fixé à la partie formant base (4) de manière permanente ou au moins temporairement pour la phase de montage.

9. Procédé pour le montage d'une cabine d'ascenseur (2) dans une cage d'ascenseur d'une installation d'ascenseur (1), comprenant :
- l'introduction d'un plancher de cabine (3) dans la cage d'ascenseur, dans lequel le plancher de cabine (3) est posé sur le fond de cage, dans lequel le plancher de cabine (3) comprend une partie formant base (4) plate permettant de prédéfinir une zone de passage pour des passagers dans l'espace intérieur de la cabine d'ascenseur,
- mise à niveau du plancher de cabine (3) reposant sur le fond de cage par l'intermédiaire de pieds de montage (5) en actionnant au moins un pied de montage (5) réglable en hauteur et en effectuant le réglage en hauteur à partir de la partie formant base (4) plate,
- installation des parois latérales de cabine (8) sur le plancher de cabine (3).
